# DEMANDE DE BREVET EUROPEEN

(11) **EP 0 088 710 A1**
(43) Date de publication de la demande: **14.09.1983**
(21) Numéro de dépôt: 83440015.2
(22) Date de dépôt: 18.02.1983
(51) Int. Cl.: F24D 5/02, F24B 7/02, F24H 3/08, F28D 21/00

(54) **Dispositif de récupération de la chaleur des fumées de combustion d'appareils de chauffage**

(30) Priorité: 19.02.1982 FR 8202905
(71) Demandeur: Stoebner, Rodolphe, F-67430 Diemeringen (FR)
(72) Inventeur: Stoebner, Rodolphe, F-67430 Diemeringen (FR)
(74) Mandataire: Nuss, Pierre

(57) **Abrégé**

La présente invention concerne un dispositif de récupération de la chaleur des fumées de combustion d'appareils de chauffage.

Dispositif caractérisé en ce qu'il est constitué par une chambre à fumée (1) montée sur le conduit d'évacuation de fumée de la chaudière ou du poêle, à proximité de cette dernière, et traversée par un faisceau de conduits d'air (2), s'étendant dans le sens longitudinal de la chambre, dont les extrémités inférieures sont reliées à un collecteur (4) d'entrée d'air à chauffer, et dont les extrémités supérieures peuvent être reliées, par l'intermédiaire d'un autre collecteur (5) et d'une canalisation de transport à un local à chauffer, et par un revêtement isolant entourant la chambre.

## Description

La présente invention concerne le domaine du chauffage de locaux, en particulier au moyen de chaudières ou de poêles alimentés en combustibles solides, liquides, ou gazeux, et a pour objet un dispositif de récupération de la chaleur des fumées de combustion d'appareils de chauffage.

Dans les appareils de chauffage existant actuellement, à combustible liquide, gazeux, ou solide, une partie relativement importante de l'énergie thermique est perdue dans les fumées chaudes évacuées dans la cheminée, de sorte que le rendement calorifique maximum possible est fortement amoindri.

Il a été proposé de remédier à cet inconvénient en prévoyant dans les tuyaux d'évacuation des fumées des serpentins remplis d'eau reliés au circuit de chauffage de la chaudière, et par lesquels une partie de la chaleur des fumées peut être récupérée.

Toutefois, ces dispositifs de récupération connus nécessitent généralement une installation coûteuse et ne permettent généralement pas une utilisation indépendante du circuit de chauffage.

La présente invention a pour but de pallier ces inconvénients.

Elle a, en effet, pour objet un dispositif de récupération de la chaleur des fumées de combustion d'appareils de chauffage, caractérisé en ce qu'il est constitué par une chambre à fumée montée sur le conduit d'évacuation de fumée de la chaudière ou du poêle, à proximité de cette dernière, et traversée par un faisceau de conduits d'air s'étendant dans le sens longitudinal de la chambre, dont les extrémités inférieures sont reliées à un collecteur d'entrée d'air à chauffer, et dont les extrémités supérieures peuvent être reliées, par l'intermédiaire d'un autre collecteur et d'une canalisation de transport à un local à chauffer, et par un revêtement isolant entourant la chambre.

L'invention sera mieux comprise grâce à la description ci-après, qui se rapporte à un mode de réalisation préféré, donné à titre d'exemple non limitatif, et expliqué avec référence au dessin schématique annexé, dans lequel :
la figure 1 est une vue en élévation frontale d'un dispositif conforme à l'invention, et
la figure 2 est une vue en coupe suivant A-A de la figure 1.

Conformément à l'invention, et comme le montrent plus particulièrement, à titre d'exemple, les figures 1 et 2 du dessin annexé, le dispositif de récupération de la chaleur des fumées de combustion d'appareils de chauffage est constitué par une chambre à fumée 1, qui est traversée par un faisceau de conduits d'air 2, qui s'étendent dans le sens longitudinal de la chambre, et par un revêtement isolant, non représenté, entourant la chambre 1.

La chambre à fumée 1 est montée sur le conduit d'évacuation, non représenté, de la chaudière ou du poêle, à proximité immédiate de cette dernière, au moyen de raccords 3.

Les conduits d'air 2 sont reliés à leurs extrémités inférieures à un collecteur 4 d'entrée d'air à chauffer, et sont reliés à leurs extrémités supérieures à une canalisation de transport par l'intermédiaire d'un autre collecteur 5, cette canalisation débouchant dans un local à chauffer situé au-dessus ou à proximité de la chaufferie ou du poêle. Dans le cas d'utilisation du dispositif avec un poêle, le collecteur 5 peut délivrer l'air chauffé directement dans le local et permettre d'ajouter l'effet de chauffage par air pulsé aux effets de chauffage par rayonnement et par convexion.

Dans le cas d'utilisation du dispositif, en correspondance avec une chaudière, et pour le chauffage de locaux séparés de la chaufferie, la chambre 1 du dispositif est avantageusement entourée d'un revêtement isolant empêchant une déperdition de chaleur par les parois extérieures.

Grâce à l'invention, il est possible de réaliser une importante récupération d'énergie calorifique sur les fumées dégagées par la combustion de combustibles solides, liquides, ou gazeux dans des chaudières ou dans des poêles, et d'utiliser directement cette énergie pour le chauffage par air pulsé d'un local attenant, ou pour un chauffage complémentaire du local même où est située la chaudière ou le poêle.

Bien entendu, l'invention n'est pas limitée au mode de réalisation décrit et représenté au dessin annexé. Des modifications restent possibles, notamment du point de vue de la constitution des divers éléments, ou par substitution d'équivalents techniques, sans sortir pour autant du domaine de protection de l'invention.

## Revendications

Dispositif de récupération de la chaleur des fumées de combustion d'appareils de chauffage, caractérisé en ce qu'il est constitué par une chambre à fumée (1) montée sur le conduit d'évacuation de fumée de la chaudière ou du poêle, à proximité de cette dernière, et traversée par un faisceau de conduits d'air (2) s'étendant dans le sens longitudinal de la chambre, dont les extrémités inférieures sont reliées à un collecteur (4) d'entrée d'air à chauffer, et dont les extrémités supérieures peuvent être reliées, par l'intermédiaire d'un autre collec- teur (5) et d'une canalisation de transport à un local à chauffer, , et par un revêtement isolant entourant la chambre.
